# EUROPÄISCHE PATENTSCHRIFT

(11) **EP 0 845 428 B1**
(45) Veröffentlichungstag und Bekanntmachung des Hinweises auf die Patenterteilung: **28.08.2002**
(21) Anmeldenummer: 97250345.2
(22) Anmeldetag: 17.11.1997
(51) Int. Cl.: B65G 63/00, B66C 23/82, B66C 19/00

(54) **Schwenkantrieb eines Auslegers einer Hebeeinrichtung und Verfahren zum Betrieb dieses Schwenkantriebes**
Swivel drive for a boom of a lifting device and method for operating the same
Entraînement pivotant d'une flèche pour un appareil de levage et son mode de fonctionnement

(30) Priorität: 29.11.1996 DE 19650834
(43) Veröffentlichungstag der Anmeldung: 03.06.1998
(73) Patentinhaber: Demag Cranes & Components GmbH, 58300 Wetter (DE)
(72) Erfinder: Möller, Lutz, Dipl.-Ing., 40789 Monheim (DE); Büdenbender, Winfried, Dr.-Ing., 52072 Aachen (DE); Eichner, Heinz-Christoph, Dipl.-Ing., 40878 Ratingen (DE)
(74) Vertreter: Meissner, Peter E., Dipl.-Ing.

(56) Entgegenhaltungen:
- DE-A- 2 545 867
- DE-A- 4 135 182
- DE-A- 4 437 815
- US-A- 4 078 441

## Beschreibung

Die Erfindung betrifft eine Hebevorrichtung für den Umschlag von Ladungseinheiten gemäß dem Oberbegriff des Anspruches 1.

Aus der deutschen Offenlegungsschrift DE 44 37 815 A1 sind verschiedene Ausführungsformen von Güterumschlagsvorrichtungen für Ladungseinheiten, insbesondere für Container, bekannt. Diese Umschlagvorrichtungen weisen einen auf Schienen verfahrbaren Portalrahmen auf, der im wesentlichen aus vier Vertikalträgem besteht, an deren unteren Enden jeweils Fahrwerke angeordnet sind. Die oberen Enden sind über einen Rahmen miteinander verbunden, der aus in Fahrtrichtung verlaufenden Längsträgem sowie Querträgern gebildet ist. Auf dem Rahmen sowie mittig hierzu - in Fahrtrichtung und quer gesehen - ist ein Ausleger gelagert, der um eine horizontale, in Fahrtrichtung des Portalrahmens verlaufende Achse schwenkbar ist. Der Ausleger ist vorzugsweise als starrer Schwenkarm ausgebildet, der in einem hülsenförmigen Führungselement in seiner Längsrichtung verschiebbar gelagert ist. An dem der Achse abgewandten Ende des Auslegers ist ein Lastaufnahmemittel gelagert, das um eine parallel zur Achse des Schwenkarms verlaufende weitere Achse schwenkbar ist. Der Schwenkarm ist ausgehend von einer vertikalen Grundstellung, in der das Lastaufnahmemittel unten an dem Schwenkarm aufgehängt ist, jeweils nach beiden Seiten um etwa 70° verschwenkbar. Hierdurch können unterhalb des Portalrahmens ruhende Ladungseinheiten seitlich über die Kontur des Portalrahmens hinaus umgeschlagen werden. Besonders geeignet ist eine derartige Umschlagvorrichtung für die Be- und Entladung von Eisenbahnwaggons, wobei eine Unterfahrung des Oberleitungs-Fahrdrahtes der Schienenstrecke durch den Schwenkarm und das Lastaufnahmemittel möglich ist.
In einer Ausführungsform erfolgt der Antrieb des Auslegers für die Schwenkbewegung über einen Hydraulikzylinder, der mit seiner Kolbenstange zwischen der Achse und dem Lastaufnahmemittel an dem Ausleger in der Nähe der Achse angelenkt ist und sich mit seinem anderen Ende auf den Querträger des Portalrahmens abstützt.

Diese Ausbildung des Schwenkantriebes der Umschlagvorrichtung mit nur einem einzigen Hydraulikzylinder erweist sich als nachteilig, da der erzielbare Schwenkwinkel direkt abhängig von dem erreichbaren Hubweg des Hydraulikzylinders und damit der Ausfahrlänge der knickgefährdeten Kolbenstange ist.
Die Schrift US-A-4 078 441 zeigt eine Vorrichtung zur Positionierung eines schwenkbaren Elementes, wie z.B. einer Antenne, wobei ein möglichst großer Schwenkwinkel von größer 180° dadurch erreicht wird, dass zwei in einem Winkel zueinander wirkende Linearantriebe an der gleichen Stelle eines Schwenkhebels angreifen.

Aus der Schrift DE 41 35 182 A1 ist ein Schwenkantrieb mit mindestens zwei Hydraulikzylindern entnehmbar, die derartig beidseitig des Auslegers an einem Schwenkhebel angelenkt sind, dass in jeder Schwenkstellung des Auslegers mindestens die Wirkrichtung eines Hydraulikzylinders von der Schwenkachse beabstandet ist und die Hydraulikzylinder sich jeweils in bezug auf die Schwenkachse gesehen gegenüberliegend an einem Portalrahmen abstützen.

Der Erfindung lag die Aufgabe zugrunde, eine Hebevorrichtung für den Umschlag von Ladungseinheiten mit einem mit Hydraulikzylindern arbeitenden Schwenkantrieb zu schaffen, der konstruktiv einfach aufgebaut ist, dessen Kolbenstangen bei gleichem Schwenkwinkel weniger knickgefährdet sind und der hinsichtlich der aufzubringenden Kräfte bei den erforderlichen Schwenkwinkeln eine sichere Handhabung der Umschlagvorrichtung zulässt.

Diese Aufgabe wird bei einer Hebevorrichtung durch die im Anspruch 1 aufgeführten Merkmale gelöst. Vorteilhafte Ausgestaltungen der Erfindung sind in den Unteransprüchen 2 bis 10 angegeben.

Erfindungsgemäß wird durch die Anordnung von mindestens zwei Hydraulikzylindern beidseitig des Auslegers, die in jeder Schwenkstellung des Auslegers mit mindestens einer ihrer Wirkrichtungen von der Achse des Auslegers beabstandet sind und sich jeweils in bezug auf die Achse gesehen gegenüberliegend an dem Portalrahmen abstützen, erreicht, daß jeder Hydraulikzylinder für sich gesehen einen Hubweg aufweist, der nur ausreichend ist, um den Ausleger geringfügig um mehr als die Hälfte des maximalen Schwenkwinkels zu verschwenken. Dabei werden die gegenüberliegenden Hydraulikzylinder zum Verschwenken des Auslegers wechselweise nicht nur in einer Bewegungsrichtung betrieben, sondern fahren in einem ersten Schwenkwinkelbereich ausgehend von der Grundstellung hinaus bis zu einem geringen Schwenkwinkel ein, erreichen ihre Umkehrstellung und fahren in den anschließenden zweiten Schwenkwinkelbereich von dem geringen Schwenkwinkel bis zur maximalen Schwenkstellung aus.

Durch die vorgenannten Merkmale, insbesondere durch das Schwenken der Wirkungsrichtungen der einzelnen Hydraulikzylinder in bezug auf die Achse der Auslegers in verschiedenen Schwenkstellungen mit geringem Schwenkwinkel ist gewährleistet, daß die Umkehrung der Bewegungsrichtung der beiden Hydraulikzylinder auf die gesamte Schwenkbewegung des Auslegers gesehen nicht bei einem gleichen Schwenkwinkel stattfinden und somit der Antrieb für den Ausleger eine Totpunktstellung durchschwenken müßte.

Als besonders vorteilhaft erweist sich, die Umkehrung der Bewegungsrichtung der Hydraulikzylinder bei einem Winkel nahe der im wesentlichen vertikalen Grundstellung des Auslegers vorzusehen, da hier das auf den Ausleger einwirkende Lastmoment noch gering und somit ein Hydraulikzylinder für die Verschwenkung ausreichend ist. Als günstig für die Umkehrung der Bewegungsrichtung der Hydraulikzylinder hat sich ein Winkelbereich von etwa 10 bis 25° ausgehend von der Grundstellung des Auslegers erwiesen. Erfindungsgemäß schneidet in einer Stellung des Auslegers in dem genannten Winkelbereich die Wirkrichtung eines der Hydraulikzylinder die Schwenkachse des Auslegers.

Es erweist sich als vorteilhaft, daß für den Fall eines völligen Versagens eines der Hydraulikzylinder der andere Zylinder den Ausleger in der jeweiligen Position halten kann, wenn dessen Zuleitungen blockiert sind. Über ein Notprogramm kann dieser Hydraulikzylinder eine gebremste Bewegung des Auslegers in die Grundstellung sicherstellen. Somit werden erfolgreich unkontrollierte Auslegerbewegungen verhindert.

Durch eine symmetrische Anordnung der gegenüberliegenden Hydraulikzylinder wird deren hydraulische Ansteuerung erleichtert. Als konstruktiv vorteilhaft hat sich herausgestellt, wenn die Hydraulikzylinder in Längsrichtung des Auslegers gesehen mit einem ersten Abstand von der Achse und einem zweiten Abstand von der durch die Achse verlaufende Längsrichtung angelenkt sind und das Verhältnis dieser beiden Abstände zueinander im Bereich von 0,5 bis 2,0 liegt.
In einer ersten Ausführungsform werden die gegenüberliegenden Hydraulikzylinder mit ihren Wirkrichtungen in der Grundstellung des Auslegers senkrecht zur Längsrichtung des Auslegers ausgerichtet. Hierdurch wird vorteilhafterweise erreicht, daß schon bei sehr geringen Auslenkungen des Auslegers aus der Grundstellung heraus der Umlenkpunkt des einen Hydraulikzylinders erreicht wird.

In einer anderen Ausführungsform werden die gegenüberliegenden Hydraulikzylinder mit ihren Wirkrichtungen in der Grundstellung des Auslegers winklig zur Längsrichtung des Auslegers ausgerichtet und in einer senkrecht zur Längsrichtung des Auslegers verlaufenden und die Achse schneidenden Ebene an dem Portalrahmen angelenkt. Hierdurch wird zwar der Schwenkwinkel vergrößert, bei dem die Umlenkung der Hydraulikzylinder erreicht wird, jedoch wird die Einleitung der Abstützkräfte der Hydraulikzylinder in den Portalrahmen optimiert.

Durch eine Anordnung der Hydraulikzylinder mit ihren Kolbenstangen an dem Ausleger wird erreicht, daß der Öldruck zur Erzeugung der Kraft immer von der größeren Kolbenseite des Hydraulikzylinders erfolgt. Der Zylinderdurchmesser wird hierdurch geringer als bei der Nutzung der gegenüberliegenden Ringfläche des Kolbens, wodurch eine kompaktere Bauform des Schwenkantriebs insgesamt erreicht wird.

Besonders geeignet ist der vorliegende Schwenkantrieb für eine Hebeeinrichtung, insbesondere Umschlageinrichtungen für Ladungseinheiten, deren Ausleger in einem Bereich von etwa 0 bis 65° aus einer vertikalen Grundstellung in die jeweilige Schwenkstellung verschwenkbar ist, sowie deren Hydraulikzylinder oberhalb der Achse an dem Ausleger angreifen und das Lastaufnahmemittel unterhalb der Achse an dem Ausleger aufgehängt ist. Derartige Hebeeinrichtungen weisen vorzugsweise als starre Schwenkarme ausgebildete Ausleger auf, die in einem hülsenförmigen Führungselement in ihrer Längsrichtung verschiebbar gelagert sind. Dieses Führungselement ist auf einem Portalrahmen der Umschlagvorrichtung schwenkbar gelagert, wobei der Portalrahmen vorzugsweise als Fahrrahmen ausgebildet ist, der aus zwei voneinander in dessen Fahrrichtung und untereinander beabstandeten Paaren von Vertikalträgern mit Fahrwerken gebildet ist. Hierbei sind die den Fahrwerken abgewandten Enden der Vertikalträger über einen rechteckigen Rahmen verbunden, der aus Querträgem und Längsträgern besteht und zwischen den Längsträgem parallel zu den Querträgern verlaufende Quertraversen befestigt sind, auf denen mittig der Ausleger über eine in Fahrtrichtung des Portalrahmens verlaufende Achse gelagert ist.

Die Erfindung wird nachfolgend anhand von zwei in Zeichnungen dargestellten Ausführungsbeispielen näher beschrieben. Es zeigen:
- Figur 1: eine Ansicht einer Vorrichtung zum Umschlagen von Containern mit einem Schwenkantrieb über zwei Paare von Hydraulikzylindern,
- Figur 2: eine Draufsicht von Figur 1,
- Figur 3A bis 3C: eine schematische Ansicht von Figur 1 mit einer ersten Ausführungsform der Anlenkung der Hydraulikzylinder, mit verschiedenen Schwenkstellungen des Auslegers,
- Figur 4: eine schematische Ansicht von Figur 1 mit einer weiteren Ausführungsform der Anlenkung der Hydraulikzylinder.

In der Figur 1 ist eine Ansicht einer Umschlagvorrichtung für Container 1 gezeigt, die im wesentlichen aus einem Portalrahmen 2 und einem Ausleger 3 besteht, der über einen Schwenkantrieb mit Hydraulikzylindern 4 bewegbar ist.

Der Portalrahmen 2 ist über Fahrwerke 5 auf Schienen 6 verfahrbar und besteht im wesentlichen aus vier Vertikalträgern 7, die in Draufsicht gesehen in den Eckpunkten eines gedachten Rechtecks angeordnet sind. Die Enden der Vertikalträger 7 sind einseitig mit den Fahrwerken 5 und gegenüberliegend mit einem Rahmen verbunden. Der Rahmen ist hier aus Längsträgern 8, Querträgern 9 und Quertraversen 10 (s. auch Fig. 2) aufgebaut. Auf dem Rahmen, insbesondere auf den Quertraversen 10 ist über eine horizontal sowie in Fahrtrichtung des Portalrahmens 2 verlaufende Achse 11 der Ausleger 3 schwenkbar gelagert. Die Achse 11 ist in und quer zur Fahrtrichtung des Portalrahmens 2 gesehen mittig auf der Quertraverse 10 angeordnet. Der Ausleger 3 ist hier als starrer Schwenkarm ausgebildet, der in einem hülsenförmigen Führungselement 12 in seiner Längsrichtung verschiebbar geführt ist. Somit ist der Ausleger 3 über das Führungselement 12 mit der Achse 11 verbunden. Die Bewegung des Auslegers 3 in seiner Längsrichtung innerhalb des Führungselementes 12 erfolgt hydraulisch.

Für die Schwenkbewegung des Auslegers 3 sind jeweils an dem Führungselement 12 sowie auf den Quertraversen 10 des Portalrahmens 2 Konsolen 13 angeordnet, an denen die Hydraulikzylinder 4 angelenkt sind. Es sind jeweils zwei Paare von Hydraulikzylindern 4 (s. Fig. 2) vorgesehen, die beidseitig des Führungselementes 12 angeordnet sind und deren Wirkrichtungen in Draufsicht senkrecht zur Achse 11 verlaufen. Als im Sinne der Erfindung wird jede beliebige Anzahl von Hydraulikzylindern 4 angesehen, sofern mindestens zwei an den gegenüberliegenden Seiten des Auslegers angelenkt sind. Die Hydraulikzylinder 4 sind mit ihren Kolbenstangen 14 an Konsolen des Führungselementes 12 angelenkt.

Darüber hinaus ist der Fig. 1 zu entnehmen, daß an dem einen Ende des Auslegers 3 ein Lastaufnahmemittel 16 für die Container 1 angeordnet ist, das um eine parallel zur Achse 11 verlaufende weitere Achse 15 schwenkbar an dem Ausleger 3 aufgehängt ist.

Aus der Fig. 2, die eine Draufsicht von Fig. 1 zeigt, ist zu entnehmen, daß der Portalrahmen 2 einen Rahmen aufweist, der mit den Vertikalträgern 7 (s. Fig. 1) verbunden ist und aus Längsträgern 8, Querträgern 9 und Quertraversen 10 besteht. Hierbei verbinden die Längsträger 8 jeweilig die Enden der Vertikalträger 7 (s. Fig. 1), die in Fahrtrichtung des Portalrahmens 2 gesehen hintereinander und voneinander beabstandet sind. Über die Querträger 9 werden die jeweils quer zur Fahrtrichtung gegenüberliegend und beabstandet angeordneten Vertikalträger 7 verbunden. In Fahrtrichtung gesehen zwischen den Querträgern 9 und die Längsträger 8 verbindend sind weitere Quertraversen 10 vorgesehen, auf denen die Achse 11 für den Ausleger 3 gelagert ist. Auch ist der Fig. 2 zu entnehmen, daß je Seite des Portalrahmens ein Paar Hydraulikzylinder 4 für die Schwenkbewegung des Auslegers 3 vorgesehen ist.

Anhand der Figuren 3A bis 3C, die jeweils eine schematische Ansicht von Fig. 1 in verschiedenen Stellungen des Auslegers 3 zeigen, wird die Wirkungsweise des Schwenkantriebes mit den Hydraulikzylindern 4 näher erläuert. Zur Vereinfachung ist der Ausleger 3 hier nicht längenverschiebbar sowie der Container 1 und das Lastaufnahmemittel 16 nur schematisch dargestellt.

In der hier dargestellten Ausführungsform sind die Hydraulikzylinder 4 mit ihren Wirkrichtungen W in Draufsicht senkrecht zur Längsrichtung L des Auslegers 3 ausgerichtet, wenn dieser sich in seiner vertikalen Grundstellung mit einem Schwenkwinkel a von 0° befindet. Darüber hinaus sind die Hydraulikzylinder symmetrisch zur Längsrichtung L des Auslegers 3 angeordnet und deren Wirkrichtungen W fallen zusammen. Des weiteren ist ersichtlich, daß in dieser Grundstellung die Kolbenstangen 14 der Hydraulikyzlinder 4', 4" leicht ausgefahren sind und deren Anlenkpunkte in Längsrichtung L des Auslegers 3 gesehen mit einem Abstand b nach oben von der Achse 3 und mit einem Abstand c von der Längsrichtung L des Auslegers 3 senkrecht zur Achse 11 beabstandet sind. Ausgehend von dieser Stellung wird für ein Verschwenken des Auslegers 3 nach links um einen Schwenkwinkel a von etwa 20° nur der linke Hydraulikyzlinder 4' mit Druck beaufschlagt, während der rechte Hydraulikzylinder 4" drucklos geschaltet und von dem linken Hydraulikzylinder 4' über die Konsolen 13 und den Ausleger 3 die Kolbenstange 14 des rechten Hydraulikzylinders 4" eingeschoben wird. In der in der Fig. 3B dargestellten Schwenkstellung schneidet die Wirkrichtung W des rechten Hydraulikzylinders 4 die Achse 11 des Auslegers 3. In dieser Stellung des Hydraulikzylinders 4" befindet sich die Kolbenstange 14 in der am weitesten eingefahrenen Stellung und würde anschließend unabhängig von der Schwenkrichtung des Auslegers 3 wieder ausfahren. Die geometrische Anordnung der Wirkrichtungen W der Hydraulikzylinder 4' und 4" und der Abstände b und c führen dazu, daß die in Fig. 3B dargestellte Umkehrstellung des Hydraulikzylinders 4" bei einem geringen Schwenkwinkel von etwa 20° erreicht wird. Dies hat den Vorteil, daß bei der darauffolgenden Schwenkbewegung des Auslegers 3 in der gleichen Richtung nun auch der Hydraulikzylinder 4" mit Druck beaufschlagt werden kann, so daß in Richtung der in Fig. 3C dargestellten Stellung des Auslegers 3 mit einem Schwenkwinkel a von etwa 60° erreicht wird. Vorteilhafterweise erfolgt die Verschwenkung des Auslegers 3 bei geringen Schwenkwinkeln a von ± 20° mit nur einem Hydraulikzylinder 4' oder 4" und oberhalb dieses Schwenkwinkels a mit beiden Hydraulikzylindern 4' und 4".

Darüber hinaus sind die Hydraulikzylinder 4' so ausgelegt, daß für den Fall eines völligen Versagens eines Hydraulikzylinders 4 der andere Hydraulikzylinder 4 den Ausleger 3 in der jeweiligen Position halten kann, wenn die Zuleitungen blockiert sind. Über ein Notprogramm kann dann dieser Hydraulikzylinder 4 eine gebremste Bewegung des Auslegers 3 in die Grundstellung sicherstellen. Unkontrollierte Auslegerbewegungen werden somit verhindert.

Ferner ist in der Fig. 4 in einer schematischen Ansicht von Fig. 1 eine weitere Ausführungsform des Schwenkantriebes dargestellt. Hier sind die Wirkrichtungen W der Hydraulikzylinder 4',4" zu der Längsrichtung L des Auslegers 3 in seiner Grundstellung so gewählt, daß die Anlenkpunkte der Hydraulikzylinder 4',4" an dem Portalrahmen in einer horizontalen Ebene mit der Achse 11 des Auslegers 3 liegen. Diese Anordnung der Hydraulikzylinder 4 hat den Vorteil, daß die Kräfte der Hydraulikzylinder 4',4" optimal in den Portalrahmen 2 eingeleitet werden können. Demgegenüber ist jedoch ein größerer Schwenkwinkel a erforderlich, bis die Hydraulikzylinder 4',4" ihre Umkehrstellungen erreichen.

### Bezugszeichenliste

- 1: Container
- 2: Portalrahmen
- 3: Ausleger
- 4', 4": Hydraulikzylinder
- 5: Fahrwerke
- 6: Schienen
- 7: Vertikalträger
- 8: Längsträger
- 9: Querträger
- 10: Quertraverse
- 11: Achse
- 12: Führungselement
- 13: Konsole
- 14: Kolbenstange
- 15: weitere Achse
- 16: Lastaufnahmemittel

- a: Schwenkwinkel
- b: Abstand
- c: Abstand
- L: Längsrichtung
- W: Wirkrichtung

## Patentansprüche

1. Hebevorrichtung für den Umschlag von Ladungseinheiten mit einem Schwenkantrieb und mindestens einem zwischen einem Portalrahmen der Hebevorrichtung und dem an dem Portalrahmen um eine weitestgehend horizontal verlaufende Achse schwenkbar gelagerten Ausleger angeordneten Hydraulikzylinder für eine von einer Grundstellung ausgehenden Schwenkbewegung des Auslegers, an dessen einem Ende ein Lastaufnahmemittel angeordnet ist, wobei der Hydraulikzylinder mit seinem einen Ende an dem Portalrahmen und seinem anderen Ende am Ausleger mit Abstand zur Achse angeordnet ist und eine Wirkrichtung des Hydraulikzylinders in Draufsicht quer zu Achse verläuft,
**dadurch gekennzeichnet,**
**daß** mindestens zwei in der vertikalen Grundstellung symmetrisch zu dem Ausleger (3) ausgerichtete, sich jeweils in bezug auf die Achse (11) gesehen gegenüberliegend an dem Portalrahmen (2) abstützend Hydraulikzylinder (4',4'') derartig beidseitig des Auslegers (3) angeordnet sind, daß in jeder Schwenkstellung des Auslegers (3) mindestens die Wirkrichtung (W) eines Hydraulikzylinders (4',4") von der Achse (11) beabstandet ist und daß beim Verschwenken des Auslegers (3) um etwa 10° bis 25° aus seiner vertikalen Grundstellung einer der Hydraulikzylinder (4',4") mit seiner Wirkrichtung (W) die Achse (11) schneidet.

2. Hebevorrichtung nach Anspruch 1,
**dadurch gekennzeichnet,**
**daß** die Hydraulikzylinder (4',4") in der vertikalen Grundstellung des Auslegers an dem Ausleger (3) vertikal mit einem ersten Abstand (b) von der Achse (11) und horizontal mit einem zweiten Abstand (c) von der Achse (11) angelenkt sind, wobei das Verhältnis des ersten Abstandes (b) zu dem zweiten Abstand (c) im Bereich zwischen 0,5 und 2,0 liegt.

3. Hebevorrichtung nach einem der Ansprüche 1 und 2,
**dadurch gekennzeichnet,**
**daß** die Hydraulikzylinder (4',4") mit ihren Wirkrichtungen (W) in der vertikalen Grundstellung des Auslegers (3) senkrecht zur Längsrichtung (L) des Auslegers (3) ausgerichtet sind.

4. Hebevorrichtung nach einem der Ansprüche 1 und 2,
**dadurch gekennzeichnet,**
**daß** die Hydraulikzylinder (4',4") mit ihren Wirkrichtungen (W) in der Grundstellung des Auslegers (3) winklig zur Längsrichtung (L) des Auslegers (3) ausgerichtet sind und in einer senkrecht zur Längsrichtung (L) des Auslegers (3) verlaufenden und die Achse (11) schneidenden Ebene an dem Portalrahmen (2) angelenkt sind.

5. Hebevorrichtung nach einem der Ansprüche 1 bis 4,
**dadurch gekennzeichnet,**
**daß** die Hydraulikzylinder (4',4") über ihre Kolbenstangen (14) mit dem Ausleger (3) verbunden sind.

6. Hebevorrichtung nach einem der Ansprüche 1 bis 5,
**dadurch gekennzeichnet**
**daß** der Ausleger (3) in einem Bereich von etwa 0° bis 65° aus der Grundstellung beidseitig verschwenkbar ist.

7. Hebevorrichtung nach einem der Ansprüche 1 bis 6,
**dadurch gekennzeichnet,**
**daß** die Hydraulikzylinder (4',4") oberhalb der Achse (11) an dem Ausleger (3) angelenkt sind und das Lastaufnahmemittel (16) unterhalb der Achse (11) an dem Ausleger (3) aufgehängt ist.

8. Hebevorrichtung nach einem der Ansprüche 1 bis 7,
**dadurch gekennzeichnet,**
**daß** der Ausleger (3) als starrer Schwenkarm ausgebildet und in einem hülsenförmigen Führungselement (12) in seiner Längsrichtung (L) verschiebbar gelagert ist, das auf dem Portalrahmen (2) schwenkbar gelagert ist.

9. Hebevorrichtung nach einem der Ansprüche 1 bis 8,
**dadurch gekennzeichnet,**
**daß** der Portalrahmen (2) als Fahrrahmen ausgebildet ist, der aus zwei voneinander in dessen Fahrtrichtung und untereinander beabstandeten Paaren von Vertikalträgern (7) mit Fahrwerken (5) gebildet ist, deren den Fahrwerken (5) abgewandte Enden über einem rechteckigen Rahmen verbunden sind, der aus Querträgern (9) und Längsträgern (L) besteht, und in Fahrtrichtung des Portalrahmens (2) gesehen zwischen den Querträgern (9) und parallel hierzu verlaufende Quertraversen (10) mit ihren Enden an den Längsträgern (8) befestigt sind, an denen mittig der Ausleger (3) über die in Fahrtrichtung des Portalrahmens (2) verlaufende Achse (11) gelagert ist.

10. Hebevorrichtung nach Anspruch 9,
**dadurch gekennzeichnet,**
**daß** die Hydraulikzylinder (4',4") an den Quertraversen (10) des Portalrahmens (2) angelenkt sind.

## Claims

1. A lifting device for transferring load units with a pivot drive and at least one hydraulic cylinder, located between a portal frame of the lifting device and the jib mounted pivotably on the portal frame about a very largely horizontal spindle, for a pivoting movement of the jib which starts from a basic position, on one end of which jib a load suspension means is arranged, the hydraulic cylinder being arranged with its one end on the portal frame and its other end on the jib at a distance from the spindle and a direction of action of the hydraulic cylinder extending transversely to the spindle when viewed from above,
**characterised in that**
at least two hydraulic cylinders (4', 4") oriented symmetrically to the jib (3) in the vertical basic position which are each supported, when viewed in relation to the spindle (11), opposite each other on the portal frame (2) are arranged on either side of the jib (3) such that in each pivoting position of the jib (3) at least the direction of action (W) of a hydraulic cylinder (4', 4") is spaced apart from the spindle (11) and that upon pivoting the jib (3) by about 10° to 25° from its vertical basic position one of the hydraulic cylinders (4', 4") intersects the spindle (11) with its direction of action (W).

2. A lifting device according to Claim 1, **characterised in that** the hydraulic cylinders (4', 4") in the vertical basic position of the jib are articulated to the jib (3) vertically at a first distance (b) from the spindle (11) and horizontally at a second distance (c) from the spindle (11), the ratio of the first distance (b) to the second distance (c) being in the range between 0.5 and 2.0.

3. A lifting device according to one of Claims 1 and 2, **characterised in that** the hydraulic cylinders (4', 4") are oriented with their directions of action (W) in the vertical basic position of the jib (3) at right-angles to the longitudinal direction (L) of the jib (3).

4. A lifting device according to one of Claims 1 and 2, **characterised in that** the hydraulic cylinders (4', 4") are oriented with their directions of action (W) in the basic position of the jib (3) at an angle to the longitudinal direction (L) of the jib (3) and are articulated to the portal frame (2) in a plane which extends at right-angles to the longitudinal direction (L) of the jib (3) and intersects the spindle (11).

5. A lifting device according to one of Claims 1 to 4, **characterised in that** the hydraulic cylinders (4', 4") are connected to the jib (3) via their piston rods (14).

6. A lifting device according to one of Claims 1 to 5, **characterised in that** the jib (3) is pivotable in a range from about 0° to 65° from the basic position on both sides.

7. A lifting device according to one of Claims 1 to 6, **characterised in that** the hydraulic cylinders (4', 4") are articulated to the jib (3) above the spindle (11) and the load suspension means (16) is suspended from the jib (3) below the spindle (11).

8. A lifting device according to one of Claims 1 to 7, **characterised in that** the jib (3) is in the form of a rigid pivot arm and is mounted displaceably in its longitudinal direction (L) in a sleeve-like guide element (12) which is pivotably mounted on the portal frame (2).

9. A lifting device according to one of Claims 1 to 8, **characterised in that** the portal frame (2) is designed as a travelling frame which is formed of two pairs of vertical girders (7) with travelling gear (5) which are spaced apart and are distanced from each other in the direction of travel thereof, the ends of which girders which are remote from the running gear (5) being connected by means of a rectangular frame which consists of transverse girders (9) and longitudinal girders (L), and, viewed in the direction of travel of the portal frame (2), are fastened by their ends to the longitudinal girders (8) between the transverse girders (9) and crossbars (10) extending parallel thereto, on which longitudinal girders the jib (3) is centrally mounted via the spindle (11) extending in the direction of travel of the portal frame (2).

10. A lifting device according to Claim 9, **characterised in that** the hydraulic cylinders (4', 4") are articulated to the crossbars (10) of the portal frame (2).

## Revendications

1. Dispositif de levage pour la manutention d'unités de chargement, comportant un entraînement pivotant et au moins un vérin hydraulique, agencé entre un portique du dispositif de levage et le bras monté sur le portique en pouvant pivoter autour d'un axe s'étendant de façon généralement horizontale, pour un mouvement pivotant, partant d'une position initiale, du bras, à une extrémité duquel est agencé un moyen de réception de charge, le vérin hydraulique étant agencé, par une de ses extrémités, sur le portique et, par son autre extrémité, sur le bras à distance par rapport à l'axe, et une direction d'action du vérin hydraulique s'étendant, en vue de dessus, transversalement par rapport à l'axe,
**caractérisé en ce qu'**au moins deux vérins hydrauliques (4', 4") orientés dans la position initiale verticale symétriquement par rapport au bras (3) et s'appuyant, à chaque fois, relativement à l'axe (11) de façon opposée sur le portique (2) sont agencés des deux côtés du bras (3), de sorte que, dans chaque position de pivotement du bras (3), au moins la direction d'action (W) d'un vérin hydraulique (4', 4") est écartée de l'axe (11), et **en ce que**, lors du pivotement du bras (3) d'environ 10° à 25° de sa position initiale verticale, un des vérins hydrauliques (4', 4"), par sa direction d'action (W), coupe l'axe (11).

2. Dispositif de levage selon la revendication 1,
**caractérisé en ce que** les vérins hydrauliques (4', 4"), dans la position initiale verticale du bras, sont articulés sur le bras (3) verticalement avec une première distance (b) de l'axe (11) et horizontalement avec une seconde distance (c) de l'axe (11), le rapport de la première distance (b) à la seconde distance (c) se trouvant dans la plage entre 0,5 et 2,0.

3. Dispositif de levage selon une des revendications 1 et 2,
**caractérisé en ce que** les vérins hydrauliques (4', 4"), avec leurs directions d'action (W), sont orientés, dans la position initiale verticale du bras (3), perpendiculairement à la direction longitudinale (L) du bras (3).

4. Dispositif de levage selon une des revendications 1 et 2,
**caractérisé en ce que** les vérins hydrauliques (4', 4"), avec leurs directions d'action (W), sont orientés, dans la position initiale du bras (3), sous un angle par rapport à la direction longitudinale (L) du bras (3) et sont articulés au portique (2) dans un plan s'étendant perpendiculairement à la direction longitudinale (L) du bras (3) et coupant l'axe (11).

5. Dispositif de levage selon une des revendications 1 à 4,
**caractérisé en ce que** les vérins hydrauliques (4', 4") sont reliés, par leurs tiges de piston (14), au bras (3).

6. Dispositif de levage selon une des revendications 1 à 5,
**caractérisé en ce que** le bras (3) peut pivoter des deux côtés à partir de la position initiale dans une plage d'environ 0° à 65°.

7. Dispositif de levage selon une des revendications 1 à 6,
**caractérisé en ce que** les vérins hydrauliques (4', 4") sont articulés, au-dessus de l'axe (11), au bras (3) et le moyen de réception de charge (16) est suspendu, au-dessous de l'axe (11), au bras (3).

8. Dispositif de levage selon une des revendications 1 à 7,
**caractérisé en ce que** le bras (3) est réalisé comme bras pivotant rigide et est monté de façon déplaçable suivant sa direction longitudinale (L) dans un élément de guidage (12) sous forme de manchon, qui est monté pivotant sur le portique (2).

9. Dispositif de levage selon une des revendications 1 à 8,
**caractérisé en ce que** le portique (2) est réalisé comme portique roulant, qui est formé de deux paires, écartées mutuellement et l'une de l'autre dans sa direction de marche, de supports verticaux (7) ayant des mécanismes de roulement (5), dont les extrémités opposées aux mécanismes de roulement (5) sont reliées par l'intermédiaire d'un cadre rectangulaire, qui est constitué de supports transversaux (9) et de supports longitudinaux (8), et des traverses transversales (10) s'étendant dans la direction de marche du portique (2) entre les supports transversaux (9) et parallèlement à ceux-ci sont fixées, par leurs extrémités, aux supports longitudinaux (8), sur lesquels le bras (3) est monté, de façon centrale, par l'intermédiaire de l'axe (11) s'étendant dans la direction de marche du portique (2).

10. Dispositif de levage selon la revendication 9,
**caractérisé en ce que** les vérins hydrauliques (4', 4") sont articulés aux traverses transversales (10) du portique (2).
